# EUROPÄISCHE PATENTSCHRIFT

(11) **EP 2 653 267 B1**
(45) Veröffentlichungstag und Bekanntmachung des Hinweises auf die Patenterteilung: **08.03.2017**
(21) Anmeldenummer: 13163879.3
(22) Anmeldetag: 16.04.2013
(51) Int. Cl.: B25D 11/12

(54) **Handwerkzeugmaschine**
Manual tool machine
Machine-outil manuelle

(30) Priorität: 19.04.2012 DE 102012206451
(43) Veröffentlichungstag der Anmeldung: 23.10.2013
(73) Patentinhaber: HILTI Aktiengesellschaft, 9494 Schaan (LI)
(72) Erfinder: Hartmann, Markus, 87665 Mauerstetten (DE); Pfeiffer, Eduard, 87642 Halblech (DE)
(74) Vertreter: Hilti Aktiengesellschaft Corporate Intellectual Property

(56) Entgegenhaltungen:
- WO-A1-2005/007351
- WO-A1-2010/082849
- GB-A- 2 425 504

## Beschreibung

### GEBIET DER ERFINDUNG

Die vorliegende Erfindung betrifft eine meißelnde Handwerkzeugmaschine gemäß dem Oberbegriff des Anspruchs 1, z.B. einen Bohrhammer, mit einem pneumatischen Schlagwerk, welches insbesondere von einem Elektromotor angetrieben ist, wie beispielsweise aus US 6,843,327 bekannt.

Den periodischen Schlägen eines Bohrhammers auf einen Bohrmeißel muss der Anwender mit einer Haftkraft entgegenwirken. Den periodische Lastwechsel nimmt der Anwender als Vibrationen war. Eine Amplitude der Vibrationen soll möglichst gering sein. Gedämpft aufgehängte Handgriffe und Tilger verringern die in den Arm des Anwenders eingeleitete Amplitude. Den dämpfenden Systemen sind jedoch Grenzen gesetzt, nicht zuletzt weil der Handgriff zum Führen des Bohrhammers ausreichend steif befestigt sein muss.

### OFFENBARUNG DER ERFINDUNG

Erfindungsgemäß wird eine Handwerkzeugmaschine mit den Merkmalen des Anspruchs 1 vorgeschlagen.

Die vorliegende Handwerkzeugmaschine mit einem pneumatischen Schlagwerk verringert die Amplitude der Vibrationen bereits beim Entstehen in dem Schlagwerk. Das Schlagwerk hat einen motorgetriebenen Erreger, einen Schläger und eine längs einer Arbeitsachse zwischen dem Erreger und dem Schläger angeordnete pneumatische Kammer. Die pneumatische Kammer ist zu wenigstens 20 Vol.-% mit einem monoatomaren Gas, z.B. Argon, gefüllt. Es wurde erkannt, dass das erfindungsgemäße Schlagwerk die gleiche Schlagenergie auf ein Werkzeug übertragen kann, wie ein vollständig mit Luft gefülltes Schlagwerk. Der dafür notwendige Druck während der Kompression der pneumatischen Kammer ist jedoch geringer, der Lastwechsel nimmt ab.

Eine Ausgestaltung sieht vor, dass das Schlagwerk innerhalb eines Innengehäuses angeordnet ist, welches eine gasdichte Zwischenkammer mit dem Schlagwerk abschließt. Die pneumatische Kammer und die Zwischenkammer können durch Belüftungsöffnungen des Schlagwerks verbunden sein. Das monoatomare Gas ist innerhalb der pneumatischen Kammer und der Zwischenkammer eingeschlossen. Ein Austausch zwischen den beiden Kammern ist unter Anderem zum Abschalten des pneumatischen Schlagwerks von Vorteil. Eine Ausgestaltung sieht vor, dass das Innengehäuse einen Blasebalg aufweist. Das Innengehäuse hat kein festes Volumen, sondern passt sein Volumen derart an, dass ein Innendruck gleich dem Außendruck ist. Ein Austausch von Gas mit der Umgebung über Leckagen wird somit vorteilhaft reduziert.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1**. Der Bohrhammer **1** hat eine Werkzeugaufnahme **2**, in welche ein Schaftende **3** eines Werkzeug, z.B. eines des Bohrmeißels **4**, eingesetzt werden kann. Einen primären Antrieb des Bohrhammers **1** bildet ein Motor **5**, welcher ein Schlagwerk **6** und eine Abtriebswelle **7** antreibt. Ein Anwender kann den Bohrhammer **1** mittels eines Handgriffs **8** führen und mittels eines Systemschalters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen.

Das Schlagwerk **6** ist ein pneumatisches Schlagwerk **6**. Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** einen Teil seines Impuls auf den Bohrmeißel **4** übertragen. In der beispielhaften Darstellung sind der Erreger **12** und der Schläger **13** kolbenförmig ausgebildet und innerhalb eines zylindrischen Führungsrohrs **17** längs der Arbeitsachse **10** geführt. Das Führungsrohr **17** schließt die pneumatische Kammer **15** in radialer Richtung ab. Das Schlagwerk **6** und vorzugsweise die weiteren Antriebskomponenten sind innerhalb eines Maschinengehäuses **18** angeordnet.

Die pneumatische Kammer **15** ist vollständig, d.h. zu 100 Vol.-%, mit Argon gefüllt. Das monoatomare Gas kann bei der Kompression der pneumatischen Kammer **15** bei gleichem Druck eine größere Energiemenge aufnehmen, als bei einer Befüllung mit Luft. Der Lastwechsel während der Kompression ist geringer, was für den Anwender als geringere Vibrationen spürbar ist.

Das Führungsrohr **17** ist mit mehreren radialen Belüftungsöffnungen **19**, **20** versehen. Erste Belüftungsöffnungen **19** dienen zum Ausgleich von Gasverlusten aus der pneumatischen Kammer **15**, welche insbesondere während der Kompression der pneumatischen Kammer **15** auftreten können. Zweite Belüftungsöffnungen **20** unterstützen ein Abschalten des Schlagwerks **6**, wenn ein Leerschlag auftritt. Der Schläger **13** dichtet die zweiten Belüftungsöffnungen **20** während des meißelnden Betriebs gegenüber der pneumatischen Kammer **15** ab. Die axiale Position der zweiten Belüftungsöffnungen **20** ist derart ausgelegt, dass bei einem Leerschlag der Schläger **13** in Schlagrichtung **11** über die zweiten Belüftungsöffnungen **20** hinaus verschoben die zweiten Belüftungsöffnungen **20** gegenüber pneumatischen Kammer **15** nicht mehr abdichtend ist.

Ein gasdichtes Innengehäuse **21** ist innerhalb des Maschinengehäuses **17** angeordnet. Das Innengehäuse **21** umschließt in radialer Richtung das Schlagwerk **6**. Wände des Innengehäuses **21** sind ohne Öffnungen. An einer in Schlagrichtung **11** hinteren Seite ist das Innengehäuse **21** mittels eines Dichtrings **22** an einer Außenwand des Schlagwerks **6** abgeschlossen. Ein vordere Seite des Innengehäuses **21** ist beispielsweise durch eine Wand geschlossen oder durch einen Dichtring an der Außenwand des Schlagwerks **6** abgedichtet. Der Exzenter **14** und andere Getriebekomponenten können beispielsweise innerhalb des Innengehäuses **21** angeordnet sein. Eine in das Innengehäuse **21** führende Welle ist entsprechend gasdicht mittels eines Dichtring abgeschlossen. Die von Innengehäuse **21** abgeschlossene Zwischenkammer **23** ist gleich der pneumatischen Kammer **15** mit dem monoatomaren Gas gefüllt. Alle Belüftungsöffnungen **19**, **20** des Schlagwerks **6** enden innerhalb des Innengehäuses **21**. Ein Gasaustausch ist zwischen der pneumatischen Kammer **15** und dem Innengehäuse **21** möglich, ein Gasaustausch mit anderen Räumen ist unterbunden. Der Schläger **13** und der Zwischenschläger **16** sind mit Dichtelementen versehen und/oder gleiten in Dichtelementen, welche einen Gasaustausch durch die Werkzeugaufnahme **2** unterbinden.

Das Innengehäuse **21** kann einen Blasebalg **24** enthalten, welcher sich in das Maschinengehäuse **18** ausdehnen kann. Eine Ausdehnung des monoatomaren Gases aufgrund von thermischen Änderungen kann durch den Blasebalg **24** aufgefangen werden. Der Blasebalg **24** enthält beispielsweise einen Faltenbalg **24** aus einer Kunststofffolie. Der Faltenbalg **24** ermöglicht eine Volumenänderung ohne Kraftaufwand, weshalb innerhalb des Blasebalgs **24** ein Druck etwa gleich dem Umgebungsdruck in dem Maschinengehäuse (typischerweise Normaldruck) herrscht. Andere Ausgestaltungen sehen eine Hülle aus einem weichen Kunststoff vor. In einer weiteren Ausführungsform sind die Wände des Innengehäuses **21** aus einem weichen Kunststoff gebildet. Ein Volumen des Blasebalgs **24** kann im aufgeblasenen Zustand auf bis zu 20 % bis 40 % des Gesamtvolumens von Innengehäuse **21** und pneumatischer Kammer **15** anwachsen.

Die im Detail beschriebene Ausführungsform kann in mehreren Weisen abgewandelt werden. Insbesondere kann der Erreger **12** topfförmig ausgebildet sein, indem das Führungsrohr **17** und der Erreger **12** starr miteinander verbunden sind. Das Führungsrohr **17** wird von dem Motor **5** periodisch mitbewegt. Alternativ kann das Führungsrohr **17** mit dem Schläger **13** zu einem topfförmigen Schläger verbunden sein.

Die pneumatische Kammer **15** und das Innengehäuse **21** können mit einem Gasgemisch gefüllt sein. Das Gasgemisch enthält wenigstens 20 Vol.-% Argon, vorzugsweise wenigstens 50 Vol.-%. Die anderen Anteile sind vorzugsweise Luft in ihrer üblichen Zusammensetzung aus vorwiegend Stickstoff und Sauerstoff. Die dämpfende Wirkung ist zwar geringer als bei einem Gasgemisch aus reinem Argon, jedoch ist ein Gasverlust des Argons über Leckagen geringer. Die Handwerkzeugmaschine hat über ihre Lebenszeit bzw. zwischen Wartungsintervallen ein gleichmäßigeres Verhalten.

## Patentansprüche

1. Handwerkzeugmaschine mit einem pneumatischen Schlagwerk (6), wobei das Schlagwerk (6) einen motorgetriebenen Erreger (12), einen Schläger (13) und eine längs einer Arbeitsachse (10) zwischen dem Erreger (12) und dem Schläger (13) angeordnete pneumatische Kammer (15) aufweist, **dadurch gekennzeichnet, dass** die pneumatische Kammer (15) zu wenigstens 20 Vol.-% mit einem monoatomaren Gas gefüllt ist.

2. Handwerkzeugmaschine nach Anspruch 1, **dadurch gekennzeichnet, dass** das monoatomare Gas Argon ist.

3. Handwerkzeugmaschine nach Anspruch 1, **dadurch gekennzeichnet, dass** die pneumatische Kammer (15) vollständig mit Argon gefüllt ist.

4. Handwerkzeugmaschine nach einem der Ansprüche 1 bis 3, **dadurch gekennzeichnet, dass** das Schlagwerk (6) innerhalb eines Innengehäuses (21) angeordnet ist, welches eine gasdichte Zwischenkammer (23) mit dem Schlagwerk (6) abschließt.

5. Handwerkzeugmaschine nach Anspruch 4, **dadurch gekennzeichnet, dass** die pneumatische Kammer (15) und die Zwischenkammer (23) durch Belüftungsöffnungen (19, 20) des Schlagwerks (6) verbunden sind.

6. Handwerkzeugmaschine nach Anspruch 4 oder 5, **dadurch gekennzeichnet, dass** das Innengehäuse (21) einen Blasebalg (24) aufweist.

## Claims

1. Hand-held power tool with a pneumatic percussion mechanism (6), the percussion mechanism (6) comprising a motor-driven exciter (12), a striker (13) and a pneumatic chamber (15) arranged along a working axis (10) between the exciter (12) and the striker (13), **characterised in that** at least 20 vol. % of the pneumatic chamber (15) is filled with a monatomic gas.

2. Hand-held power tool according to Claim 1, **characterised in that** the monatomic gas is argon.

3. Hand-held power tool according to Claim 1, **characterised in that** the pneumatic chamber (15) is completely filled with argon.

4. Hand-held power tool according to any one of Claims 1 to 3, **characterised in that** the percussion mechanism (6) is arranged inside an internal housing (21) which closes a gas-tight intermediate chamber (23) with the percussion mechanism (6).

5. Hand-held power tool according to Claim 4, **characterised in that** the pneumatic chamber (15) and the intermediate chamber (23) are connected by venting apertures (19, 20) of the percussion mechanism (6).

6. Hand-held power tool according to Claim 4 or 5, **characterised in that** the internal housing (21) has a bellows (24).

## Revendications

1. Machine-outil manuelle comportant un mécanisme de percussion pneumatique (6), dans laquelle le mécanisme de percussion (6) comporte un excitateur entraîné par moteur (12), un percuteur (13) et une chambre pneumatique (15) agencée le long d'un axe de travail (10) entre l'excitateur (12) et le percuteur (13), **caractérisée en ce qu'**au moins 20 % du volume de la chambre pneumatique (15) est rempli d'un gaz monoatomique.

2. Machine-outil manuelle selon la revendication 1, **caractérisée en ce que** le gaz monoatomique est l'argon.

3. Machine-outil manuelle selon la revendication 1, **caractérisée en ce que** la chambre pneumatique (15) est entièrement remplie d'argon.

4. Machine-outil manuelle selon l'une des revendications 1 à 3, **caractérisée en ce que** le mécanisme de percussion (6) est agencé à l'intérieur d'un boîtier intérieur (21) qui isole une chambre intermédiaire étanche au gaz (23) avec le mécanisme de percussion (6).

5. Machine-outil manuelle selon la revendication 4, **caractérisée en ce que** la chambre pneumatique (15) et la chambre intermédiaire (23) sont reliées par des ouvertures de ventilation (19, 20) du mécanisme de percussion (6).

6. Machine-outil manuelle selon la revendication 4 ou 5, **caractérisée en ce que** le boîtier intérieur (21) comporte un soufflet (24).
